# EUROPÄISCHE PATENTSCHRIFT

(11) **EP 3 191 312 B1**
(45) Veröffentlichungstag und Bekanntmachung des Hinweises auf die Patenterteilung: **20.12.2023**
(21) Anmeldenummer: 15763835.4
(22) Anmeldetag: 08.09.2015
(51) Int. Cl.: B44B 5/00, B65D 77/20

(54) **VORRICHTUNG ZUM TEILWEISEN PRÄGEN VON DECKELN UND VERFAHREN ZUM TEILWEISEN PRÄGEN VON DECKELN**
DEVICE FOR PARTIAL EMBOSSING OF SEALING LIDS AND METHOD FOR PARTIAL EMBOSSING OF SEALING LIDS
DISPOSITIF D'ESTAMPAGE PARTIEL D'OPERCULES ET PROCÉDÉ D'ESTAMPAGE PARTIEL D'OPERCULES

(30) Priorität: 08.09.2014 EP 14003089
(43) Veröffentlichungstag der Anmeldung: 19.07.2017
(73) Patentinhaber: Tscheulin-Rothal GmbH, 79331 Teningen (DE)
(72) Erfinder: BRIELER, Andreas, 79312 Emmendingen (DE)
(74) Vertreter: Vossius & Partner Patentanwälte Rechtsanwälte mbB
(86) Internationale Anmeldenummer: PCT/EP2015/001805
(87) Internationale Veröffentlichungsnummer: WO 2016/037697

(56) Entgegenhaltungen:
- EP-A1- 0 060 213
- EP-A2- 1 790 470
- WO-A1-2009/097961
- DE-A1- 1 940 970
- DE-A1-102010 064 065

## Beschreibung

Die vorliegende Erfindung betrifft eine Vorrichtung zum teilweisen Prägen von Siegelplatinen sowie ein Verfahren zum teilweisen Prägen von Siegelplatinen.

Behälter für Lebensmittel werden heutzutage oft mit siegelbaren Deckeln dichtend verschlossen. Dies trifft insbesondere für Lebensmittel zu, die direkt aus dem Behälter konsumiert werden. Dabei werden die Behälter in der Regel direkt in einer Vorrichtung geformt, mit dem beabsichtigten Produkt befüllt und anschliessend mit einer Siegelplatine dichtend verschlossen. In einem weiteren Verfahren werden vorgefertigte Behälter in einer Maschine befüllt und mit einer Siegelplatine verschlossen. Derartige Vorrichtungen sind als sogenannte "Fill-Seal"-Maschinen (FS-Maschinen) bekannt. Die für das Verschliessen des Behälters benötigten Siegelplatinen sind dabei meist vorgefertigte Siegelplatinen, die in hoher Stückzahl gefertigt und in Stapeln gelagert beziehungsweise transportiert werden. Diese Siegelplatinen bestehen oft aus Aluminium oder einem Laminat, das eine Aluminiumschicht umfasst. Die Siegelplatinen werden beim Lebensmittelabfüller mittels einer Zuführvorrichtung beispielsweise den oben erwähnten Fill-Seal-Maschinen zugeführt und direkt auf den Rand des befüllten Behälter dichtend aufgesiegelt. Die oft zusätzlich bedruckten und entsprechend den Konturen des Behälters ausgestanzten Siegelplatinen werden gestapelt. Da die Siegelplatinen in Stapeln transportiert und geliefert werden, müssen die Siegelplatinen mittels der Zuführvorrichtung wieder entstapelt und einzeln einem befüllten Behälter zugeführt werden. Das Stapeln der ebenen und glatten Siegelplatinen führt jedoch dazu, dass diese mit einer erheblichen Adhäsion im Stapel aneinanderhaften (Glassplatten-Effekt). Das geordnete Entstapeln der Siegelplatinen ist dadurch jedoch nur schwierig kontrollierbar und es ist nicht gewährleistet, dass die Siegelplatinen einzeln entstapelt und jeweils einem Behälter zugeführt beziehungsweise aufgesiegelt werden. Um das Entstapeln einzelner Siegelplatinen zu gewährleisten, ist es beispielsweise bekannt, die Siegelplatinen zu prägen. Dies verbessert zwar die Entstapelbarkeit, wirkt sich jedoch insofern nachteilig auf eine allfällige Bedruckung der Siegelplatine aus, als deren Erscheinungsbild beeinträchtigt wird und die Lesbarkeit von Teilen der Bedruckung, z.B. von Inhaltsangaben, erschwert wird. Es sind auch Verfahren bekannt, bei denen die Prägung zumindest teilweise durch Plattdrücken wieder rückgängig gemacht wird, um einen prägearmen Druckbereich zu erhalten. Es ist allerdings nicht möglich, eine Prägung vollständig rückgängig zu machen und eine erneut glatte Oberfläche zu erreichen.

Aus EP 0 960 024 ist ein Verfahren zur lediglich teilweisen Prägung von Deckeln bekannt. Die teilweise Prägung der Deckel wird mittels Lesemarken auf dem Folienmaterial erreicht, aus welchem Material die Deckel ausgestanzt werden. Diese Lesemarken erlauben das richtige Positionieren zwischen den bedruckten Teilen der Folien und den zu prägenden Teilen der Folie beziehungsweise den Prägewerkzeugen.

In EP 1 790 470 wird ein Verfahren zur teilweisen Prägung von Deckeln beschrieben, wobei die geometrische Lage des Prägewerkzeugs zur Folienbahn verstellbar ist. Die teilweise Prägung erfolgt derart, dass aufeinanderfolgende Deckel nicht deckungsgleich geprägt werden und wird vorzugsweise nur bei jedem zweiten Deckel eingebracht wird.

In DE 1 940 970 werden stapelbare Verschlussdeckel aus einer beschichteten Folie beziehungsweise deren Herstellung beschrieben. Die Herstellung erfolgt mittels eines Stanz- und eines Prägewerkzeugs, wobei letzteres verdrehbar ist.

WO 2009/097961 A1 offenbart einen Deckel aus einem Trägermaterial, einer, bezogen auf einen Behälter, an dem der Deckel angewendet wird, nach innen weisenden Siegelschicht aus einem auf das Trägermaterial gedruckten Siegellack zum Verschließen des eine Schulter aufweisenden Behälters, wobei die nach innen weisende Seite des Trägermaterials die Siegelschicht in Form eines der Schulter des Behälters entsprechenden Druckbildes aufweist und innerhalb des von der Siegelschicht begrenzten Bereiches ein Druckmuster aus einem Siegellack oder polymerhaltigen Lack auf das Trägermaterial gedruckt ist, sowie ein Verfahren zur Herstellung der Deckel.

Eine Aufgabe der vorliegenden Erfindung besteht darin, eine Vorrichtung und ein Verfahren zum Herstellen teilweise geprägter Siegelplatinen, die sich einfach und störungsfrei weiterverarbeiten lassen, zur Verfügung zu stellen.

Die Ausdrücke teilweises Prägen von Siegelplatinen und teilflächiges Prägen von Siegelplatinen werden vorliegend synonym gebraucht und als Prägen eines Teils der Fläche der Siegelplatine verstanden.

Die Aufgabe wird durch eine Vorrichtung gemäss Anspruch 1 sowie ein Verfahren gemäss Anspruch 11 gelöst. Vorteilhafte Ausführungsformen der Erfindung werden in den abhängigen Ansprüchen beschrieben.

Eine erfindungsgemässe Vorrichtung zum teilweisen Prägen von tiefgezogenen oder flachen Siegelplatinen, die aus einem Folienband ausgestanzt werden umfasst ein Prägewerkzeug und ein Stanzwerkzeug. Die gegenwärtige Anmeldung offenbart ein Prägewerkzeug umfassend zwei Halbwerkzeuge, eine Patrize und eine Matrize. Dabei ist auf der

Patrize die gewünschte Tiefzugkontur beziehungsweise das dreidimensionale Relief mittels mechanischer Verfahren abgebildet. Und zwar weist die Patrize das dreidimensionale Relief in erhabener und spiegelbildlicher Form auf. Das Gegenstück der Patrize, die Matrize oder Stempel, weist das dreidimensionale Relief in seitenrichtiger und vertiefter Form auf. Auf der konturierten Seite der Patrize sind in einem äusseren Bereich und in einem zentralen Bereich dreidimensionale Elemente angeordnet. Die Patrize und die Matrize sind in ihrer räumlichen Lage um eine im Wesentlichen senkrecht zum Folienband stehende Achse A drehbar gelagert.

Bei der erfindungsgemässen Vorrichtung sind Präge- und Stanzwerkzeug in einem Werkzeug vereint. Dabei wird die Folienbahn schrittweise in Transportrichtung bzw. Maschinenrichtung der Vorrichtung verschoben. Das vor dem Stanzwerkzeug angeordnete Prägewerkzeug erzeugt mittels einer Hubbewegung durch Tiefziehen in der Siegelplatine die gewünschte Kontur beziehungsweise Prägung, bevor die nächste Hubbewegung erfolgt, wird das Folienband über entsprechende Transportmittel soweit in Transportrichtung bewegt, dass das Folienband beziehungsweise die nun teilweise beziehungsweise teilflächig geprägte Siegelplatine auf die Position des Stanzwerkzeuges zu liegen kommt, wo sie bei der nächsten Hubbewegung des Stanzwerkzeugs aus dem Folienband ausgestanzt wird. Da die Patrize und die Matrize des Prägewerkzeuges um eine Achse A, die im Wesentlichen senkrecht zum Folienband steht, drehbar gelagert sind, kann durch eine einfache Drehung der Patrize und der Matrize um einen Winkel α um die Achse A erreicht werden, dass keine zwei aufeinanderfolgenden Siegelplatinen, die nach dem Ausstanzen in einem Stapel aufeinander zu liegen kommen, eine deckungsgleiche Prägung aufweisen. Patrize und Matrize des Prägewerkzeugs werden synchron und gleichläufig um den gleichen Winkel α gedreht. Dadurch wird auf einfache und vorteilhafte Weise ein unerwünschtes Aneinanderhaften der teilweise geprägten Siegelplatinen beim Entstapeln vermieden. Durch die Drehung der Patrize und der Matrize bezüglich des Folienbandes zwischen jeder Hubbewegung werden die gewünschten Deckungsungleichheiten sicher erhalten. Durch die unmittelbar benachbarte Anordnung des Präge- und des Stanzwerkzeuges ergibt sich ebenfalls eine höhere Präzision bei der teilweisen Prägung und der ausgestanzten Kontur der Siegelplatine. Im Weiteren ermöglicht die lediglich teilweise Prägung der Siegelplatine ein besseres durch keine Prägung beeinträchtigtes Druckbild auf der Siegelplatine.

In der erfindungsgemäßen Vorrichtung umfasst das Prägewerkzeug wiederum zwei Halbwerkzeuge, eine Patrize und als zweites Halbwerkzeug ein elastisches Medium. Die Patrize ist in ihrer räumlichen Lage um eine im Wesentlichen senkrecht zu einem Folienband stehende Achse A drehbar gelagert. Die Funktion der Matrize übernimmt das elastische Medium.

Das elastische Medium ist vorzugsweise in der Form eines Stempelkissens ausgestaltet. Die Umfangskonturen des Stempelkissens entsprechen dabei vorzugsweise den Umfangskonturen der Patrize. Sie sind beispielsweise zylinder- oder kreiszylinderförmig. Patrize und elastisches Medium sind genau aufeinander ausgerichtet, das heisst, ihre im Wesentlichen senkrecht zu einem Folienband stehenden Achsen fluchten. Das elastische Medium weist kein dreidimensionales Relief in seitenrichtiger und vertiefter Form auf wie dies eine herkömmliche Matrize aufweist. Dies ist aufgrund des elastischen Mediums nicht notwendig. Die teilflächige Prägung des Folienbands wird durch Ausüben eines genügend grossen Drucks des elastischen Mediums auf das zwischen dem elastischen Medium und der Patrize liegende Folienband erreicht. Da das elastische Medium kein dreidimensionales Relief aufweist, ist es nicht notwendig, dass sie drehbar um eine im Wesentlichen senkrecht zu einem Folienband stehende Achse A gelagert ist. Das elastische Medium ist daher bevorzugt nicht drehbar um die Achse A gelagert. Dies bringt eine konstruktive Vereinfachung des Prägewerkzeugs mit sich.

Das elastische Medium kann jede Form zur Erzeugung eines genügend grossen Stempeldrucks aufweisen. Bevorzugt weist das elastische Medium die Form eines Stempelkissens auf, dessen Umfangskonturen jenen der Patrize entsprechen.

Bevorzugt umfasst das elastische Medium Hartgummi. Einsetzbar sind auch weitere elastische Medien, beispielsweise Kunststoffe, beispielsweise Elastomere, bevorzugt thermoplastische Elastomere.

In einer bevorzugten Ausführungsform sind die dreidimensionalen Elemente regellos im äusseren und im zentralen Bereich angeordnet. Besonders bevorzugt sind die dreidimensionalen Elemente im äusseren Bereich regellos angeordnet.

In einer weiteren Ausführungsform sind die dreidimensionalen Elemente im äusseren Bereich und im zentralen Bereich der Patrize auf Kreislinien, vorzugsweise in regelmässigen Abständen, angeordnet.

Die dreidimensionalen Elemente können verschiedene Formen besitzen. Beispielsweise können es zylinderförmige, vorzugsweise kreiszylinderförmige, Vorsprünge sein, die sich im Wesentlichen senkrecht von der Oberfläche der Patrize wegerstrecken.

In einer weiteren bevorzugten Ausführungsform weisen die einzelnen dreidimensionalen Elemente eine unterschiedliche Höhe auf. Das heisst, die Patrize weist dreidimensionale Elemente auf, von denen ein Teil eine erste Höhe hat, während die übrigen dreidimensionalen Elemente eine zweite von der ersten verschieden Höhe aufweist. Es ist auch möglich, dass es noch mehr Gruppen von dreidimensionalen Elementen gibt, die beispielsweise eine dritte und eine vierte Höhe aufweisen.

In einer anderen Ausführungsform ist die Patrize um einen Winkel α drehbar gelagert. Der Winkel α entspricht dabei dem Mittelpunktswinkel eines Kreissektors, der durch zwei benachbarte dreidimensionale Elemente definiert wird.

Der Winkel α liegt in einer bevorzugten Ausführungsform in einem Bereich von 2° bis 90°, besonders bevorzugt in einem Bereich von 3° bis 45°und ganz besonders bevorzugt in einem Bereich von 4° bis 15°.

Die dreidimensionalen Elemente können wie bereits ausgeführt unterschiedlich ausgestaltet sein und zum Beispiel unterschiedliche Höhen aufweisen. In einer bevorzugten Ausführungsform weisen die dreidimensionalen Elemente eine Höhe im Bereich des zwei- bis fünffachen der Dicke des Folienbandes auf. Besonders bevorzugt weisen sie eine Höhe im Bereich des drei- bis vierfachen der Dicke des Folienbandes auf. Dabei können wiederum alle dreidimensionalen Elemente die gleiche Höhe innerhalb der angegebenen Bereiche aufweisen oder die dreidimensionalen Elemente weisen zwei oder mehr unterschiedliche Höhen auf. Durch dreidimensionale Elemente unterschiedlicher Höhe wird der Effekt, dass gestapelte Siegelplatinen aneinander haften, zusätzlich vermindert.

Eine typische Dicke von Folien beziehungsweise Folienbändern, die für die Herstellung von erfindungsgemässen Siegelplatinen verwendet werden, liegt im Bereich von 20µm bis 50 µm, bevorzugt in einem Bereich von 24 µm bis 40 µm und besonders bevorzugt im Bereich von 30µm bis 36µm. Zwei Beispiele von typischen Dicken für die eingesetzten Folien sind 25µm und 35µm. Daraus lassen sich die besonders bevorzugten Bereiche für die Höhe der dreidimensionalen Elemente bestimmen, die dem drei- bis vierfachen der Dicke des eingesetzten Folienbandes entspricht. Die Höhe der dreidimensionalen Elemente liegt im Bereich von 60µm bis 200µm, bevorzugt im Bereich von 72µm bis 160µm und besonders bevorzugt im Bereich von 90µm bis 144µm. Entsprechend lassen sich die dem zwei- bis fünffachen der Foliendicke entsprechenden Bereiche für die Höhe der dreidimensionalen Elemente bestimmen. Gemessen wird die Höhe eines dreidimensionalen Elements von der Folienoberfläche, auf der Folienseite, auf der sich die dreidimensionalen Elemente erheben, bis zur Spitze oder Stirnfläche eines dreidimensionalen Elements.

In einer weiteren bevorzugten Ausführungsform grenzt der äussere dreidimensionale Elemente umfassende Bereich der Patrize unmittelbar an den Rand der Patrize an. Im Weiteren ist der äussere Bereich konzentrisch zum zentralen Bereich angeordnet. Der zentrale Bereich weist zumindest auf seinem äusseren Umfang ebenfalls dreidimensionale Elemente auf.

Die Matrize und die Patrize des Prägewerkzeugs sind in ihrer Kontur beziehungsweise ihrem Umfang derjenigen der Siegelplatine angepasst. Das Gleiche gilt auch für die Kontur des Stanzwerkzeugs. In einer bevorzugten Ausführungsform weisen die Matrize und die Patrize des Prägewerkzeugs eine kreisförmige Kontur beziehungsweise einen kreisförmigen Umfang auf.

In einer weiteren bevorzugten Ausführungsform sind das Prägewerkzeug und das Stanzwerkzeug benachbart angeordnet und beide Werkzeuge sind synchron betreibbar.

Das erfindungsgemässe Verfahren zur Herstellung von teilweise geprägten Siegelplatinen für Behälter, insbesondere für Lebensmittel, wird auf einer vorstehend beschriebenen Vorrichtung durchgeführt. Dabei wird ein kontinuierliches Folienband der Vorrichtung über Walzen zugeführt. Das Folienband ist vorzugsweise bereits vorgängig bedruckt und anschliessend auf einer Rolle aufgewickelt worden. Das kontinuierliche Folienband mit den vorgängig bedruckten Siegelplatinen wird dem Prägewerkzeug zugeführt. Der Transport des Folienbands erfolgt schrittweise und zwischen den Vorschubschritten steht das Folienband still. Während des Stillstands wird mittels einer Hubbewegung durch das Prägewerkzeug beziehungsweise dessen Patrize die teilweise Prägung der Siegelplatine erzeugt. Die Hubbewegung des Prägewerkzeugs kann auch mittels der Matrize oder des elastischen Mediums erfolgen. Mit dem folgenden Vorschubschritt wird das Folienband beziehungsweise die nun teilweise geprägte Siegelplatine in Transportrichtung vorwärts bewegt und über dem Stanzwerkzeug positioniert. Mit der nächsten Hubbewegung des Stanzwerkzeugs wird die teilweise geprägte Siegelplatine ausgestanzt und über einen Sammelkanal gestapelt. Zwischen zwei Hubbewegungen des Stanzwerkzeugs wird die Patrize und die Matrize des Prägewerkzeugs um eine im Wesentlichen senkrecht zum Folienband stehende Achse A um mindestens einen Winkel α verdreht.

Bevorzugt werden das Prägewerkzeug und das Stanzwerkzeug synchron betrieben, das heisst, bei jeder Hubbewegung des Stanzwerkzeugs wird auch eine teilflächige Prägung des Folienbands beziehungsweise der noch nicht ausgestanzten Siegelplatine ausgeführt.

Wird das Verfahren mittels der erfindungsgemässen Vorrichtung ausgeführt, deren Prägewerkzeug zwei Halbwerkzeuge, eine Patrize und ein elastisches Medium umfasst, entfällt bevorzugt die Drehbewegung des elastischen Mediums, das die Funktion der Matrize übernimmt. In diesem Fall reicht es vorteilhafterweise aus, wenn die Patrize zwischen zwei Hubbewegungen des Stanzwerkzeugs um einen Winkel α verdreht wird.

Der Winkel α liegt in einer bevorzugten Ausführungsform in einem Bereich von 2° bis 90°, besonders bevorzugt in einem Bereich von 3° bis 45° und ganz besonders bevorzugt in einem Bereich von 4° bis 15°. In einer aktuellen Ausführungsform beträgt der Winkel α = 4.39°. Die Patrize wird also zwischen zwei Hubbewegungen um den Drehwinkel von 4.39° gedreht. Vorteilhafterweise ist der Winkel α klein, damit die Drehung der Patrize im Verfahren nicht geschwindigkeits-limitierend wirkt.

In einer bevorzugten Ausführungsform wird die Patrize und die Matrize nach einer ersten Drehung um den Winkel α zwischen zwei Hubbewegungen um einen Winkel α in die gegenteilige Drehrichtung zurückgedreht.

Die erfindungsgemässe Vorrichtung wird anhand von einem in den Zeichnungen gezeigten Ausführungsbeispiel näher erläutert. Es zeigen rein schematisch:
- Fig. 1: eine Aufsicht auf eine Patrize;
- Fig. 2: eine Aufsicht auf eine Patrize, wobei diese in zwei verschiedenen Positionen zu sehen ist;
- Fig. 3: einen Querschnitt durch einen Ausschnitt einer Patrize.

Figur 1 zeigt eine Aufsicht auf eine Patrize 1 eines Prägewerkzeugs. Die Patrize 1 ist drehbar um eine Achse A gelagert und weist einen äusseren Bereich 3 und eine zentralen Bereich 5 auf. Sowohl der äussere Bereich 3 als auch der zentrale Bereich 5 umfassen dreidimensionale Elemente 7. In der gezeigten Ausführungsform sind die dreidimensionalen Elemente 7 im äusseren Bereich 3 auf zwei konzentrischen Kreislinien angeordnet. Der zentrale Bereich 5 weist ebenfalls auf seinem kreisförmigen Umfang angeordnete dreidimensionale Elemente 7 auf. Der zwischen dem äusseren Bereich 3 und dem zentralen Bereich 5 liegende Bereich ist jedoch frei von dreidimensionalen Elementen 7. Gezeigt ist im Weiteren die Kontur der Siegelplatine 9, die sich in ihrem Umfang praktisch bis an den Rand der Patrize 1 erstreckt.

Figur 2 zeigt die Patrize 1 aus Figur 1 in zwei verschiedenen Drehlagen. Dabei wurde die Patrize 1 von der ersten Drehlage um einen Winkel α in die zwei Drehlage verdreht. Die im äusseren Bereich 3 der Patrize 1 auf zwei konzentrischen Kreislinien angeordneten dreidimensionalen Elemente 7 sind versetzt auf den beiden Kreislinien angeordnet, so dass nach einer Drehung der Patrize 1 um einen Winkel α um die im Wesentlichen senkrecht zur Patrize stehende Achse A jeweils ein dreidimensionales Element 7 der inneren konzentrischen Kreislinie auf die Winkelposition zu liegen kommt, auf der sich vor der Drehung ein dreidimensionales Element 7 der äusseren konzentrischen Kreislinie befand und umgekehrt.

Figur 3 zeigt einen Querschnitt durch einen Ausschnitt einer Patrize 1 mit dreidimensionalen Elementen 7, 7' und 7" mit unterschiedlicher Höhe.

## Patentansprüche

1. Vorrichtung zum teilflächigen Prägen und Ausstanzen von Siegelplatinen aus einem Folienband mit einem Prägewerkzeug, umfassend zwei Halbwerkzeuge, eine Patrize (1) und ein elastisches Medium, und einem Stanzwerkzeug, **dadurch gekennzeichnet, dass** die Patrize (1) in einem äusseren Bereich (3) und in einem zentralen Bereich (5) angeordnete dreidimensionale Elemente (7) aufweist und dass die Patrize (1) in ihrer räumlichen Lage um eine im Wesentlichen senkrecht zu einem Folienband stehende Achse A drehbar gelagert ist.

2. Vorrichtung nach Anspruch 1, **dadurch gekennzeichnet, dass** das elastische Medium Hartgummi umfasst.

3. Vorrichtung nach einem der vorangehenden Ansprüche, **dadurch gekennzeichnet, dass** die dreidimensionalen Elemente (7) regellos angeordnet sind.

4. Vorrichtung nach einem der Ansprüche 1 bis 3, **dadurch gekennzeichnet, dass** die dreidimensionalen Elemente (7) auf Kreislinien, bevorzugt in regelmässigen Abständen, angeordnet sind.

5. Vorrichtung nach einem der vorangehenden Ansprüche, **dadurch gekennzeichnet, dass** die dreidimensionalen Elemente (7) eine unterschiedliche Höhe aufweisen.

6. Vorrichtung nach einem der vorangehenden Ansprüche, **dadurch gekennzeichnet, dass** die Patrize (1) um einen Winkel α drehbar gelagert ist, wobei der Winkel α dem Mittelpunktswinkel eines Kreissektors definiert durch zwei nebeneinander liegende dreidimensionale Elemente (7) entspricht.

7. Vorrichtung nach einem der vorangehenden Ansprüche, **dadurch gekennzeichnet, dass** die dreidimensionalen Elemente (7) eine Höhe im Bereich des zwei- bis fünffachen, bevorzugt des drei- bis vierfachen, einer Dicke des Folienbands aufweisen, wobei das Folienband eine Dicke im Bereich von 20 µm bis 50 µm, bevorzugt in einem Bereich von 24 µm bis 40 µm und besonders bevorzugt im Bereich von 30 µm bis 36 µm aufweist.

8. Vorrichtung nach einem der vorangehenden Ansprüche, **dadurch gekennzeichnet, dass** der äussere dreidimensionale Elemente (7) aufweisende Bereich (3) der Patrize (1) an den Rand der Patrize (1) angrenzt und konzentrisch zum dreidimensionale Elemente (7) aufweisenden Zentralbereich (5) angeordnet ist.

9. Vorrichtung nach einem der vorangehenden Ansprüche, **dadurch gekennzeichnet, dass** die Patrize (1) des Prägewerkzeugs kreisförmig ist.

10. Vorrichtung nach einem der vorangehenden Ansprüche, **dadurch gekennzeichnet, dass** das Prägewerkzeug benachbart zum Stanzwerkzeug angeordnet ist und dass die beiden Werkzeuge synchron betreibbar sind.

11. Verfahren zur Herstellung von teilflächig geprägten und optional bedruckten Siegelplatinen für Behälter, durchgeführt auf einer Vorrichtung nach einem der Ansprüche 1 bis 10, wobei die Siegelplatinen aus einem teilflächig geprägten Folienband gestanzt werden, **dadurch gekennzeichnet, dass** die in ihrer räumlichen Lage um eine im Wesentlichen senkrecht zum Folienband stehende Achse A drehbar gelagerte Patrize (1) zwischen zwei Hubbewegungen des Stanzwerkzeugs um mindestens einen Winkel α verdreht wird.

12. Verfahren nach Anspruch 11, **dadurch gekennzeichnet, dass** die Patrize (1) nach einer Drehung um den Winkel α zwischen zwei Hubbewegungen um einen Winkel α in die gegenteilige Drehrichtung zurückgedreht wird.

## Claims

1. Device for the partial embossing and punching of sealing lids from a film/foil strip, having an embossing tool comprising two half-tools, a male mould (1) and an elastic medium, and a punching tool, **characterized in that** the male mould (1) has three-dimensional elements (7) which are disposed in an outer region (3) and in a central region (5), and **in that** the male mould (1) in terms of the spatial orientation thereof is mounted so as to be rotatable about an axis A which is substantially perpendicular to a film/foil strip.

2. Device according to Claim 1, **characterized in that** the elastic medium comprises hard rubber.

3. Device according to one of the preceding claims, **characterized in that** the three-dimensional elements (7) are irregularly disposed.

4. Device according to one of Claims 1 to 3, **characterized in that** the three-dimensional elements (7) are disposed on circular lines, preferably at regular spacings.

5. Device according to one of the preceding claims, **characterized in that** the three-dimensional elements (7) have different heights.

6. Device according to one of the preceding claims, **characterized in that** the male mould (1) is mounted so as to be rotatable by an angle α, wherein the angle α corresponds to the central angle of a circle sector defined by two three-dimensional elements (7) that lie next to one another.

7. Device according to one of the preceding claims, **characterized in that** the three-dimensional elements (7) have a height in the range of twice to five times, preferably thrice to four times, a thickness of the film/foil strip, wherein the film/foil strip has a thickness in the range from 20 um to 50 um, preferably in a range from 24 µm to 40 µm, and particularly preferably in the range from 30 um to 36 µm.

8. Device according to one of the preceding claims, **characterized in that** the outer region (3) of the male mould (1) that comprises three-dimensional elements (7) is contiguous to the periphery of the male mould (1) and disposed so as to be concentric with the central region (5) comprising three-dimensional elements (7).

9. Device according to one of the preceding claims, **characterized in that** the male mould (1) of the embossing tool is circular.

10. Device according to one of the preceding claims, **characterized in that** the embossing tool is disposed so as to be adjacent to the punching tool, and **in that** the two tools are able to be operated synchronously.

11. Method for producing sealing lids for containers, which are embossed over a partial area and optionally printed, carried out on a device according to one of Claims 1 to 10, wherein the sealing lids are punched from a film/foil strip which is embossed over a partial area, **characterized in that** the male mould (1), which in terms of the spatial orientation thereof is mounted so as to be rotatable about an axis A which is substantially perpendicular to the film/foil strip, is rotated by at least an angle α between two stroke movements of the punching tool.

12. Method according to Claim 11, **characterized in that** the male mould (1) after one rotation by the angle α between two stroke movements is rotated back by an angle α in the opposite direction of rotation.

## Revendications

1. Dispositif d'estampage partiel et de découpage d'opercules à partir d'une bande de film à l'aide d'un outil d'estampage comprenant deux demi-moules, un poinçon (1) et un support élastique, et d'un outil de découpage, **caractérisé en ce que** le poinçon (1) présente des éléments tridimensionnels (7) disposés dans une zone extérieure (3) et dans une zone centrale (5), et **en ce que** le poinçon (1) dans sa position spatiale est monté rotatif autour d'un axe A substantiellement perpendiculaire à une bande de film.

2. Dispositif selon la revendication 1, **caractérisé en ce que** le support élastique comprend du caoutchouc dur.

3. Dispositif selon l'une quelconque des revendications précédentes, **caractérisé en ce que** les éléments tridimensionnels (7) sont disposés de manière aléatoire.

4. Dispositif selon l'une quelconque des revendications 1 à 3, **caractérisé en ce que** les éléments tridimensionnels (7) sont disposés sur des circonférences, de préférence à intervalles réguliers.

5. Dispositif selon l'une quelconque des revendications précédentes, **caractérisé en ce que** les éléments tridimensionnels (7) présentent des hauteurs différentes.

6. Dispositif selon l'une quelconque des revendications précédentes, **caractérisé en ce que** le poinçon (1) est monté rotatif selon un angle α, dans lequel l'angle α correspond à l'angle au centre d'un secteur de cercle défini par deux éléments tridimensionnels (7) adjacents l'un à l'autre.

7. Dispositif selon l'une quelconque des revendications précédentes, **caractérisé en ce que** les éléments tridimensionnels (7) présentent une hauteur dans la plage de deux à cinq fois, de préférence de trois à quatre fois, l'épaisseur de la bande de film, dans lequel la bande de film présente une épaisseur dans la plage de 20 µm à 50 µm, de préférence dans une plage de 24 µm à 40 µm, et de manière particulièrement préférée dans la plage de 30 µm à 36 µm.

8. Dispositif selon l'une quelconque des revendications précédentes, **caractérisé en ce que** la zone (3) du poinçon (1) présentant des éléments tridimensionnels (7) extérieurs est contigüe au bord du poinçon (1) et est disposée de manière concentrique par rapport à la zone centrale (5) présentant des éléments tridimensionnels (7).

9. Dispositif selon l'une quelconque des revendications précédentes, **caractérisé en ce que** le poinçon (1) de l'outil d'estampage est circulaire.

10. Dispositif selon l'une quelconque des revendications précédentes, **caractérisé en ce que** l'outil d'estampage est disposé au voisinage de l'outil de découpage, et **en ce que** les deux outils peuvent fonctionner de manière synchrone.

11. Procédé de fabrication d'opercules partiellement estampés et en option imprimés, destinés à des récipients, effectué sur un dispositif selon l'une quelconque des revendications 1 à 10, dans lequel les opercules sont découpés à partir d'une bande de film partiellement estampée, **caractérisé en ce que** le poinçon (1) monté rotatif dans sa position spatiale autour d'un axe A substantiellement perpendiculaire à la bande de film tourne entre deux courses de l'outil de découpage au moins selon un angle α.

12. Procédé selon la revendication 11, **caractérisé en ce que** le poinçon (1) est ramené dans le sens de rotation opposé selon un angle α après une rotation selon l'angle α entre deux courses.
